# FASCICULE DE BREVET EUROPEEN

(11) **EP 0 138 628 B1**
(45) Date de publication et mention de la délivrance du brevet: **03.06.1987**
(21) Numéro de dépôt: 84400688.2
(22) Date de dépôt: 06.04.1984
(51) Int. Cl.: B02B 3/00

(54) **Procédé et dispositif pour la préparation de graines de sésame**
Verfahren und Vorrichtung zum Aufbereiten von Sesamkorn
Method and apparatus for preparing sesame grains

(30) Priorité: 05.10.1983 FR 8315864
(43) Date de publication de la demande: 24.04.1985
(73) Titulaire: Halwani, Mohammed, F-75008 Paris (FR)
(72) Inventeur: Halwani, Mohammed, F-75008 Paris (FR)
(74) Mandataire: Loyer, Bertrand

## Description

La présente invention a pour objet un procédé pour le décorticage et le séchage des graines de sésame ainsi qu'un dispositif pour la mise en oeuvre de ce procédé.

On connaît déjà, selon le brevet français 2 067 956, un procédé de pelage de grains par voie humide, appliqué en particulier au blé, au riz ou à d'autres céréales, consistant à soumettre les grains à une opération d'humidification par trempage dans un courant d'eau, et ensuite à un traitement mécanique de brassage et d'auto-friction sous pression sensiblement constante et uniformément répartie dans la masse des grains traités, en présence d'une quantité d'eau égale à environ 5 à 15% de leur poids à sec, adhérant par capillarité à leur surface et pénétrant leur enveloppe au cours du traitement.

A cet effet, l'installation comporte une vis d'Archi- mède montante pour le transport des grains à contre- courant d'eau, le débit d'eau, des grains et la vitesse de rotation de la vis sont tels que les enveloppes des grains absorbent alors une quantité d'eau comprise entre 2 à 4% de leur poids à sec. L'installation comporte ensuite une enceinte cylindrique de traitement mécanique des grains dans laquelle est disposé d'une part un arbre axial rotatif muni d'organes de brassage et d'autre part un organe presseur, du type à disque fendu, incliné. Le débit d'alimentation en grains est commandé en fonction de la position de l'organe presseur qui peut coulisser sur l'arbre, et par conséquent en fonction d'une pression déterminée de l'organe presseur sur les grains.

Selon le procédé actuellement employé pour la préparation des graines de sésame, on commence par tamiser les graines afin de les débarrasser de leurs impuretés, et ensuite les graines sont mises à tremper pendant au moins une heure dans l'eau; puis l'eau est évacuée et les graines humides sont maintenues dans les bacs afin de finir de se gonfler. Après gonflement, les graines sont décortiquées par attrition, c'est-à-dire qu'elles sont brassées énergiquement et que c'est par frottement les unes contre les autres que les coques s'en détachent. Ce brassage se fait dans une cuve ronde, lorsque les graines ont atteint un taux d'humidité de 40% à 45%. Comme les débris de coques et d'amandes demeurent agglomérés les uns aux autres et pour les séparer, il faut faire passer ce mélange dans une saumure; il faut rincer les graines pour les débarrasser du sel contenu dans la saumure; les amandes flottent à la surface de la saumure alors que les débris de coques coulent au fond, de sorte qu'il est facile de les ramasser à la surface au moyen d'une écumoire ou à la main; enfin, il faut rincer les graines pour les débarrasser du sel contenu dans la saumure.

En utilisant ce procédé, pour 500 kg de graines, la consommation d'eau est de 2.000 litres, la consommation de sel de 200 kg, plus 5 heures de travail pour 5 personnes. De plus, il faut dépenser une énergie considérable au séchage pour éliminer l'eau absorbée par les graines (40% à 45%) et les déchets de coques sont inutilisables pour l'alimentation des animaux.

La présente invention a pour objet un procédé et une installation permettant de traiter la même quantité de graines de sésame en 2 heures avec une seule personne tout en n'employant que 50 litres d'eau et pas de saumure, le produit n'exédant jamais 15% d'humidité ce qui rend le séchage facile et les déchets pouvant être directement donnés comme nourriture aux animaux.

Le procédé est caractérisé par le fait que le décorticage est opéré en deux phases: une première phase au cours de laquelle les graines sont introduites dans un appareil à attrition tout en procédant lors de leur introduction dans l'appareil à une injection d'eau et de vapeur d'eau jusqu'à ce qu'elles aient une teneur en humidité de l'ordre de 15% et en les tamisant à leur sortie dudit appareil à attrition; une deuxième phase au cours de laquelle, après une injection complémentaire de vapeur d'eau les amenant à une teneur en eau comprise entre 16% et 18%, elles sont séchées dans un appareil à attrition ce qui détache les restes de coques adhérent aux amandes. Le passage des graines dans l'appareil à attrition au cours de la première phase provoque un gonflement des graines et une première séparation des coques telle que le décorticage soit réalisé à au moins 95%.

Le séchage au cours de la seconde phase s'opère préférentiellement pendant une période de temps comprise entre 1 heure 30 minutes et 2 heures, à une température comprise entre 120°C et 130°C.

Le procédé selon l'invention s'applique de façon préférentielle à des graines de sésame préalablement débarassées de leurs impuretés par des moyens mécaniques avant la première phase du traitement.

L'invention concerne non seulement le procédé ci- dessus énoncé, mais également l'installation pour la mise en oeuvre de ce procédé.

Cette installation comporte un premier ensemble de tamisage et de nettoyage mécanique des graines; un deuxième ensemble comportant un appareil à attrition muni de moyens d'injection d'eau et de vapeur d'eau et des moyens de tamisage; un troisième ensemble comportant un appareil à attrition muni de moyens d'injection de vapeur d'eau en tête d'appareil et de moyens de chauffage ainsi qu'un ensemble de séparation par ventilation des amandes et des débris de coques.

Selon un mode d'exécution préférentiel de l'invention, le deuxième ensemble comporte un premier tambour horizontal à attrition muni de moyens d'injection d'eau et de vapeur d'eau suivi d'un deuxième tambour à attrition également horizontal à la sortie duquel est disposé un convoyeur à vis sans fin acheminant la matière à un tamis vibrant.

De manière avantageuse, également le troisième ensemble comporte une pluralité de tambours à attrition, horizontaux, le premier tambour étant muni de moyens d'injection de vapeur d'eau et les autres étant munis de moyens de chauffage.

D'autres caractéristiques et avantages de l'invention apparaîtront dans la description ci-après d'un exemple non limitatif, accompagnée du dessin dans lequel:
la figure 1 est une vue latérale de la section de pré- nettoyage (section fl;
la figure 2 est une vue latérale de la section de décorticage et tamisage (section 11);
la figure 3 est une vue latérale de la section de cuisson et finition de décorticage (section lll);
la figure 4 est une vue d'ensemble de l'installation.

En se reportant à ces figures, on voit que l'installation est constituée de trois sections portant les références 1, II, III. A la section est réalisé un nettoyage mécanique; à la section Il est réalisée la première phase du procédé selon l'invention revendiquée, à savoir le premier décorticage suivi d'un tamisage éliminant la presque totalité des coques; à la section lll est réalisée la seconde phase du procédé proprement dit, à savoir le séchage avec le détachage des derniers restes de coques ainsi que le dernier tamisage.

La section 1 comporte une fosse de réception 1 dans laquelle est placée une trémie 2 qui alimente un élévateur de graines 3 qui se déverse à travers un cyclone 9 dans une goulotte 4 qui alimente un ensemble de triage 5. Cet ensemble de triage 5 comporte un premier tamis vibrant 6, un tambour à attrition 7 et un deuxième tamis vibrant 8. Le tambour 7 est de préférence cylindrique et traversé par un axe muni de bras radiaux, entraîné par un moteur. Le cylindre est disposé de façon que son axe soit légèrement incliné vers le bas de façon que les graines arrivent par son extrémité la plus haute 7a et cheminent vers son extrémité basse 7b en étant contuinuelle- ment brassées par les multiples bras radiaux portés par l'axe. Ce brassage détache les graines des impuretés qui y adhèrent. Les graines et les impuretés tombent sur un deuxième tamis vibrant qui sépare les graines et les impurétés.

De là, les graines sont reprises par un élévateur à godets 10 (figure 2, section II ) et sont déversées par une goulotte 11, dans une trémie de dosage 12. Dans l'exemple représenté, la trémie de dosage 12 est réglée pour délivrer un débit de graines de 500 kg par heure. Le débit de graines ainsi déterminé avec précision est achéminé, par gravité, dans un ensemble de décorticage 13.

Cet ensemble 13 comporte deux tambours à attrition 14 et 15 semblables au tambour 7.

Cependant, le premier tambour 14 est muni à son entrée de moyens d'injection d'eau et d'injection de vapeur d'eau. Ces injecteurs sont réglés de façon à injecter, pour 500 kg de graines de sésame de 40 à 60 litres d'eau (de préférence 50) et de 15 à 25 kg de vapeur d'eau (de préférence 20). De toutes façons, la teneur en humidité des graines ne doit pas à la sortie du tambour 14 être supérieure à 15%. Cette eau et cette vapeur sont incorporées à la masse des graines par brassage et l'action simultanée de l'eau et de vapeur a pour effet que les graines se gonflent et que le décorticage commence sous l'effet de la friction des graines les unes contre les autres. Ces graines passent ensuite (par gravité) dans le deuxième tambour 15 qui est identique au tambour 14 sauf qu'il ne comporte pas de moyens d'injection d'eau ou de vapeur d'eau.

L'action du tambour 15 est uniquement une action de brassage des graines afin que les graines se frottent les unes contre les autres. Le décorticage commencé dans le tambour 14 se poursuit au point d'être réalisé à 95% et plus.

Le flot de graines et de coques s'écoulant du tambour 15 est repris par un convoyeur à vis sans fin ou par un élévateur pneumatique 16, et acheminé vers un ensemble de triage comportant un tamis vibrant 17, où les graines et les coques sont séparées. A ce stade, le flot de graines est constitué de 82% à 86% environ, en poids, d'amandes et de 14% à 18% de coques. Le tamis 17 élimine environ 90% de coques de sorte qu'à la sortie du tamis 17, il ne reste plus qu'environ 1,4% à 1,8% de coques dans le flot de graines.

Ce flot est repris par un élévateur à godets 18 (figure 3, section 111) pour être déversé, par une goulotte 19, dans un ensemble de séchage désigné par la référence générale 20.

Cet ensemble de séchage est constitué par sept fours 20-A à 20-G, qui comportent tous un tambour à bras rotatif analogue aux tambours 7, 14 et 1 5. Le four de séchage 20-A est constitué par un simple tambour, c'est-à-dire qu'il est constitué par une enveloppe cylindrique traversée par un arbre axial rotatif muni d'une pluralité de bras rayonnants. Les autres fours de séchage 20-B à 20-G comportent une double enveloppe cylindrique et dans l'espace cylindrique ainsi défini entre ces deux enveloppes circule de la vapeur d'eau à environ 200-250°. Le premier tambour 20-A comporte des moyens permettant d'injecter de la vapeur dans la masse de graines brassées de façon à faire monter le taux d'humidité - qui est inférieure à 15% - jusqu'à environ 16% à 18%. Il n'y a pas de chauffage par la paroi dans ce tambour, mais uniquement chauffage et complément d'humidification par injection de vapeur. Par contre, les tambours 20-B à 20-G sont chauffés par la vapeur circulant dans leur double paroi mais ne comportent aucune injection de vapeur. La température régnant dans le tambour 20-B est d'environ 70° et elle augmente progressivement pour etteindre environ 95° dans le dernier tambour 20-G; cette température devant être inférieure à 100°.

A la sortie du dernier tambour 20-G, les graines contiennent moins de 1 % d'humidité et sont prêtes à la consommation ou à la fabrication d'huile de sésame; tous les restes de coques qui adhéraient encore aux amandes lors de leur introduction dans le dispositif 20 sont détachés et complètement desséchés, de sorte qu'ils peuvent être facilement éliminés par tout dispositif de tamisage à ventilation de type connu 21.

Les différentes déchets de coques de graines de sésame recueillis étant chargés de seulement 15% d'humiditié pour les uns et de moins de 1 % pour les autres, peuvent être utilisés pour la consommation animale sans autre traitement.

## Revendications

1. Procédé de décorticage de graines de sésame selon lequel les graines sont humidifiées et soumises à un effet de friction les unes contre les autres, caractérisé par le fait que le décorticage est opéré en deux phases: une première phase au cours de laquelle les graines sont introduites dans un appareil à attrition tout en procédant lors de leur introduction dans l'appareil à une injection d'eau et de vapeur d'eau jusqu'à ce qu'elles aient une teneur en humidité de l'ordre de 15% et en les tamisant à leur sortie dudit appareil à attrition; une deuxième phase au cours de laquelle, après une injection complémentaire de vapeur d'eau les amenant à une teneur en eau comprise entre 16% et 18%, elles sont séchées dans un appareil à attrition ce qui détache les restes de coques adhérent aux amandes.

2. Procédé selon la revendication 1, caractérisé par le fait qu'on introduit les graines de sésame, préalablement débarassées de leurs impurétés, dans un appareil à attrition (13) en procédant à une injection simultanée d'eau et de vapeur d'eau dans une proportion telle que la teneur en eau des graines soit d'environ 15%, ce qui provoque un gonflement des graines et une première séparation des coques telle que le décorticage soit réalisé à au moins 95%; puis, après tamisage (17) à introduire les graines ainsi presque complètement décortiquées, dans un ensemble de séchage (20) à l'entrée duquel elles reçoivent une injection complémentaire de vapeur d'eau de façon à avoir une teneur en eau de l'ordre de 14% à 18%, le séchage s'opérant pendant 1 heure 30 à 2 heures à une température comprise entre 120° et 130°; de telle sorte qu'à la sortie du séchoir, les restes de coques soient séparés des amandes et desséchés, ce qui permet de les éliminer par ventilation, les amandes étant prêtes à la consommation et/ou à la fabrication d'huile de sésame.

3. Procédé selon la revendication 2, caractérisé par le fait que les graines de sésame sont au préalable débarrassées de leurs impuretés par des moyens mécaniques avant la première phase du traitement.

4. Installation de décorticage de graines de sésame et de leur préparation en vue de la fabrication d'huile et/ou de la consommation, caractérisée par le fait qu'elle comporte: un premier ensemble (section 1) de tamisage et de nettoyage mécanique des graines; un deuxième ensemble (section II) comportant un appareil à attrition (13) muni de moyens d'injection d'eau et de vapeur d'eau et des moyens de tamisage (17); un troisième ensemble (section III) comportant un appareil à attrition muni de moyens d'injection de vapeur d'eau en tête d'appareil et de moyens de chauffage ainsi qu'un ensemble de séparation par ventilation des amandes et des débris de coques.

5. Installation selon la revendication 3, caractérisée par le fait que le deuxième ensemble comporte un premier tambour horizontal à attrition (14) muni de moyens d'injection d'eau et de vapeur d'eau suivi d'un deuxième tambour à attrition (15) également horizontal à la sortie duquel est disposé un convoyeur à vis sans fin (16) acheminant la matière à un tamis vibrant (17).

6. Installation selon la revendication 4 ou 5, caractérisée par le fait que le troisième ensemble comporte une pluralité de tambours à attrition (20), horizontaux, le premier tambour (20A) étant muni de moyens d'injection de vapeur d'eau et les autres (20-B à 20-G) étant munis de moyens de chauffage.

7. Installation selon la revendication 6, caractérisée par la fait que les moyens de chauffage sont constitués par une double paroi à l'intérieur de laquelle circule de la vapeur d'eau.

8. Installation selon les revendications 5 à 7, dans laquelle les tambours à attrition sont constitués par une enveloppe cylindrique traversée par un arbre entraîné par un moteur, ledit arbre comportant une pluralité de bras radiaux de façon à brasser la matière contenu dans l'enveloppe cylindrique.

## Patentansprüche

1. Verfahren zum Schälen von Sesamkörnern, nach welchem die Körner befeuchtetwerden und der Reibungswirkung untereinander unterworfen werden, dadurch gekennzeichnet, dass das Schälen in zwei Phasen durchgeführt wird: einer ersten Phase, in deren Verlauf die Körner in eine Reibeeinrichtung eingeführt werden, wobei sie ab der Einführung in diese Einrichtung einer Injizierung von Wasser und Wasserdampf unterworfen werden, bis sie einen Feuchtigkeitsgehalt in der Grössenordnung von 15% haben, und wobei sie bei ihrem Austritt aus der Reibeeinrichtung gesiebt werden; einer zweiten Phase, in deren Verlauf sie nach einer ergänzenden Injizierung von Wasserdampf, um sie auf einen Wassergehalt zwischen 16% und 18% zu bringen, in einer Reibeeinrichtung getrocknet werden, wodurch die an den Samen anhängenden Schalenreste abgetrennt werden.

2. Verfahren nach Anspruch 1, dadurch gekennzeichnet, dass man die bereits von ihren Verunreinigungen befreiten Sesamkörner in eine Reibeeinrichtung (13) einführt, wobei sie einer gleichzeitigen Injizierung von Wasser und Wasserdampf in einem solchen Verhältnis, ausgesetzt werden, dass der Wassergehalt der Körner etwa 15% beträgt, was ein Aufblähen der Körner und eine erste Abtrennung von Schalen, hervorruft, so dass das Schälen bis zu wenigstens 95% erfolgt ist; worauf nach einem Sieben (17), die solcherart fast vollständig geschälten Körner in eine Trocknungseinrichtung (20) eingeführt werden an deren Eingang sie eine ergänzende Injektion von Wasserdampf erhalten, um einen Wassergehalt in der Grössenordnung von 14% bis 18% zu erreichen, wobei das Trocknen während 1 h 30 min bis 2 h bei einer Temperatur zwischen 120° und 130° erfolgt, so dass am Ausgang des Trockners die Reste der Schalen von den Samen getrennt und getrocknet sind, wodurch sie durch Belüften entfernt werden können und die Samen für den Verbrauch und/oder für die Herstellung von Sesamöl bereit sind.

3. Verfahren nach Anspruch 2, dadurch gekennzeichnet, dass die Sesamkörner vor der ersten Behandlungsphase bereits durch mechanische Einrichtungen von ihren Verunreinigungen befreit wurden.

4. Vorrichtung zum Schälen von Sesamkörnern und zu deren Vorbereitung im Hinblick auf die Herstellung von Öl und/oder auf den Verbrauch, gekennzeichnet durch einen ersten Komplex (Sektion I) zum Sieben und mechanischen Reinigen der Körner; einen zweiten Komplex (Sektion 11), der eine Reibeeinrichtung (13) enthält, die mit Injektionseinrichtungen für Wasser und Wassedampf und mit Siebeeinrichtungen (17) ausgestattet ist; einen dritten Komplex (Sektion 111), der eine Reibeeinrichtung enthält, die mit Injektionseinrichtungen für Wasserdampf am Kopf und mit Heizeinrichtungen, sowie einem Komplex zum Trennen der Samen und der Schalenreste durch Belüftung ausgestattet ist.

5. Vorrichtung nach Anspruch 3, dadurch gekennzeichnet, dass der zweite Komplex eine erste horizontale Reibetrommel (14) umfasst, die mit Injektionseinrichtungen für Wasser und Wasserdampf ausgestattet ist und von einer zweiten Reibetrommel (15) gefolgt ist, die ebenfalls horizontal angeordnet ist und an deren Ausgang ein Endlosschraubenförderer (16) angeordnet ist, der das Material zu einem Vibrationssieb (17) fördert.

6. Vorrichtung nach Anspruch 4 oder 5, dadurch gekennzeichnet, dass der dritte Komplex eine Vielzahl von horizontalen Reibetrommeln (20) umfasst, wobei die erste Trommel (20A) mit Injektionseinrichtungen für Wasserdampf ausgestattet ist und die anderen (20B bis 20G) mit Heizeinrichtungen versehen sind.

7. Vorrichtung nach Anspruch 6, dadurch gekennzeichnet, dass die Heizeinrichtungen durch eine doppelte Wand gebildet sind, in deren Innerem der Wasserdampf zirkuliert.

8. Vorrichtung nach den Ansprüchen 5 bis 7, bei der die Reibetrommeln durch eine zylindrische Umhüllung gebildet sind, die durch eine durch einen Motor angetriebene Welle durchsetzt ist, wobei die Welle eine Vielzahl von radialen Armen trägt, derart, dass das in der zylindrischen Umhüllung enthaltene Material gerührt wird.

## Claims

1. A method for shelling sesame seeds in which the seeds are moistened and subjected to an operation in which they are caused to rub against each other, characterized in that the shelling is carried out in two steps, namely a first step in which the seeds are fed into an attrition apparatus while simultaneously injecting water and steam until the seeds reach a moisture content of about 15%, the seeds being screened as they come out of said attrition apparatus, and a second step in which the seeds are subjected to an additional injection of water and steam bringing them to a moisture content comprised between 16% and 18%, and are dried in an attrition apparatus, for releasing the remains of shells adhering to the kernels.

2. A method according to claim 1, characterized in that the sesame seeds having first been set free of impurities are introduced into an attrition apparatus (13) while simultaneously injecting water and steam in such proportion that the water content of the seeds will then be approximately 15%, thereby causing the seeds to swell and achieving a primary separation of the shells so that the shelling will be completed to an extent of at least 95%, this step being followed by screening (17) after which the almost fully shelled-out seeds are fed to a dryer assembly (20) at the input of which they receive an additional injection of steam so that their water content will then be in the range of 14% to 18%, the subsequent drying operation being carried during 1¹/₂ to 2 hours at a temperature comprised between 120°C and 130°C, so that, as the seeds leave the dryer, the remainders of shells are separated from the kernels and dessicated, which makes it possible to remove them by blowing, the kernels being ready for consumption and/or for the production of sesame oil.

3. A method according to claim 2, characterized in that the sesame seeds are first set free of impurities by mechanical means prior to the first treatment step.

4. An installation for shelling sesame seeds and preparing them for the production of oil and/or for consumption, characterized in that it comprises: a first assembly (Section I) for the screening and mechanical cleaning of the seeds; a second assembly (Section II) comprising an attrition apparatus (13) provided with means for injecting water and steam and with screening means (17); a third assembly (Section III) comprising an attrition apparatus provided with steam injection means in its top part and with heating means, and an assembly for separating the kernels and the fragments of shells by blowing.

5. An installation according to claim 4, characterized in that the second assembly comprises a first horizontal attrition drum (14) provided with water and steam injection means followed by a second horizontal attrition drum (15), the outlet of which is provided with a screw conveyor (16) which carries the material to a vibrating screen (17).

6. An installation according to claim 4 or 5, characterized in that the third assembly comprises a plurality of horizontal attrition drums (20), the first drum (20A) being provided with steam injection means and the further drums (20B to 20G) being provided with heating means.

7. An installation according to claim 6, characterized in that the heating means consist in a double- wall jacket inside which steam is circulated.

8. An installation according to claim 5 to 7, in which the attrition drums are formed of a cylindrical casing across which runs a motor-driven shaft, said shaft carrying a plurality of radial arms for stirring the material contained in said cylindrical casing.
